# EUROPÄISCHE PATENTSCHRIFT

(11) **EP 4 304 205 B1**
(45) Veröffentlichungstag und Bekanntmachung des Hinweises auf die Patenterteilung: **11.03.2026**
(21) Anmeldenummer: 23179264.9
(22) Anmeldetag: 14.06.2023
(51) Int. Cl.: H04R 25/00

(54) **VERFAHREN ZUR DIREKTIONALEN SIGNALVERARBEITUNG FÜR EIN HÖRINSTRUMENT**
METHOD FOR DIRECTIONAL SIGNAL PROCESSING FOR A HEARING INSTRUMENT
PROCÉDÉ DE TRAITEMENT DE SIGNAL DIRECTIONNEL POUR INSTRUMENT AUDITIF

(30) Priorität: 06.07.2022 DE 102022206916
(43) Veröffentlichungstag der Anmeldung: 10.01.2024
(73) Patentinhaber: Sivantos Pte. Ltd., Singapore 539775 (SG)
(72) Erfinder: ROSENKRANZ, Tobias Daniel, 91058 Erlangen (DE); BÜRGER, Michael, 91058 Erlangen (DE); KECANOVIC, Sandro, 91058 Erlangen (DE)
(74) Vertreter: FDST Patentanwälte

(56) Entgegenhaltungen:
- DE-A1- 102020 209 555
- DE-B3- 102019 205 709
- DE-B3- 102020 210 805

## Beschreibung

Die Erfindung betrifft ein Verfahren zur direktionalen Signalverarbeitung für ein Hörinstrument, wobei durch einen ersten bzw. zweiten Eingangswandler des Hörinstrumentes aus einem Schallsignal der Umgebung ein erstes bzw. zweites Eingangssignal erzeugt werden, wobei anhand des ersten und des zweiten Eingangssignals jeweils ein erstes vorderes Zwischensignal sowie ein erstes hinteres Zwischensignal gebildet werden, wobei, insbesondere frequenzbandweise, eine erste Überlagerung des ersten vorderen Zwischensignals und des ersten hinteren Zwischensignals mittels eines ersten Überlagerungsparameters gebildet wird, und anhand des ersten Überlagerungsparameters adaptiert wird, und wobei anhand eines Wertes des ersten Überlagerungsparameters sowie anhand einer insbesondere zeitverzögerten Überlagerung des ersten Eingangssignals und des zweiten Eingangssignals ein Ausgangssignal erzeugt wird.

In Hörinstrumenten wie z.B. Hörgeräten zur Versorgung einer Schwerhörigkeit eines Trägers wird aus einem Umgebungsschall durch eine Anzahl an Eingangswandlern wie z.B. Mikrofonen eine entsprechende Anzahl an Eingangssignalen erzeugt, welche die Luftdruckschwankungen des Umgebungsschals am jeweiligen Eingangswandler repräsentieren. Anhand des bzw. der Eingangssignale wird durch eine Signalverarbeitung ein Ausgangssignal erzeugt, welches durch einen Ausgangswandler des Hörinstruments (z.B. einen Lautsprecher) in ein Ausgangsschallsignal umgewandelt wird. Die Signalverarbeitung kann dabei bevorzugt auf die audiologischen Anforderungen des Trägers (also etwa eine Hörschwäche) abgestimmt sein, und dabei insbesondere eine frequenzbandweise Verstärkung und/oder Kompression beinhalten.

Im Falle von zwei (oder mehr) Eingangswandlern in einem Hörinstrument kann zudem eine direktionale Verarbeitung der so erzeugten Eingangssignale erfolgen. Hierdurch kann, etwa als ein Zwischensignal bei der Erzeugung des Ausgangssignals, ein Richtsignal generiert werden, welches auf eine angenommene Nutzsignalquelle (meist einen Gesprächspartner o.ä.) ausgerichtet ist, und/oder welches Störquellen durch ein räumliches "Ausblenden" unterdrückt.

Ein derartiges Ausblenden kann mittels einer zeitverzögerten Überlagerung der beiden Eingangssignale erfolgen, oder auch mittels zweier verschiedener derartiger Überlagerungen, etwa mittels eines sog. Cardioid- und eines Anticardioid-Signals, welche ihrerseits adaptiv überlagert werden. Ein potentielles Problem hierbei ist jedoch, dass das möglichst vollständige Ausblenden einer Störquelle dabei einen möglichst identischen Signalpegel in den beiden (oder mehreren) Eingangswandlern des Hörinstrumentes erfordert. Infolge von Abschattungseffekten sowohl durch den Kopf (oder auch Teile des Außenohres) des Trägers, als auch durch das Gehäuse des Hörinstrumentes ist dies oftmals nicht gegeben, weshalb ein Eingangssignal für ein vollständiges Ausblenden einer gerichteten Störquelle entsprechend durch einen dann winkelabhängigen Verstärkungsfaktor anzupassen ist. Ein solcher Verstärkungsfaktor ist jedoch oftmals schwer zu ermitteln. Überdies kann ein derartiger Verstärkungsfaktor zu starken Schwankungen auch eines Nutzsignals führen, was unerwünscht ist. Eine weitere Herausforderung stellt zudem noch die zusätzliche Anforderung dar, dass das besagte Ausblenden der Störquelle oftmals auf einen bestimmten Winkelbereich bzgl. des Sichtfeldes des Trägers zu begrenzen ist (etwa auf den hinteren Halbraum).

Beispielsweise zeigt die DE102020210805 B3 ein Verfahren zur direktionalen Signalverarbeitung für ein akustisches System, mittels dessen eine stark gerichtete Störsignalquelle nicht vollständig unterdrückt wird, sondern insbesondere in einem Ausgangssignal des akustischen Systems hörbar bleibt.

Der Erfindung liegt daher die Aufgabe zugrunde, ein Verfahren zur direktionalen Signalverarbeitung für ein Hörinstrument anzugeben, welches möglichst robust ist gegen unterschiedliche Signalpegel der einzelnen beteiligten Eingangssignale, und welches eine effiziente Einschränkung eines Winkels der minimalen Empfindlichkeit eines resultierenden Richtsignals erlaubt.

Die genannte Aufgabe wird erfindungsgemäß gelöst durch ein Verfahren gemäß Anspruch 1 zur direktionalen Signalverarbeitung für ein Hörinstrument, wobei durch einen ersten Eingangswandler des Hörinstrumentes aus einem Schallsignal der Umgebung ein erstes Eingangssignal erzeugt wird, wobei durch einen zweiten Eingangswandler des Hörinstrumentes aus dem Schallsignal der Umgebung ein zweites Eingangssignal erzeugt wird, und wobei anhand des ersten Eingangssignals und des zweiten Eingangssignals jeweils, und bevorzugt durch eine insbesondere zeitverzögerte Überlagerung, ein erstes vorderes Zwischensignal sowie ein erstes hinteres Zwischensignal gebildet werden.

Hierbei ist vorgesehen ,dass, insbesondere frequenzbandweise, eine erste Überlagerung des ersten vorderen Zwischensignals und des ersten hinteren Zwischensignals mittels eines komplexwertigen ersten Überlagerungsparameters gebildet wird, und anhand des ersten Überlagerungsparameters adaptiert wird, wobei ein aus besagter Adaption der ersten Überlagerung resultierender komplexer Wert des ersten Überlagerungsparameters umgerechnet wird in ein entsprechendes Paar an reellwertigen alternativen Parametern, bestehend aus einem ersten alternativen Parameter und einem zweiten alternativen Parameter, wobei wenigstens der zweite alternative Parameter eine wenigstens halbkreis-weise monotone Beziehung zu einem Winkel minimaler Empfindlichkeit der ersten Überlagerung aufweist, wobei der Winkel minimaler Empfindlichkeit modifiziert wird über eine entsprechende Modifizierung des zweiten alternativen Parameters, und dabei ein modifizierter zweiter alternativer Parameter gebildet wird, und wobei anhand des ersten alternativen Parameters und des modifizierten zweiten alternativen Parameters sowie anhand einer Überlagerung des ersten Eingangssignals und des zweiten Eingangssignals ein Ausgangssignal erzeugt wird. Vorteilhafte und teils für sich gesehen erfinderische Ausgestaltungen sind Gegenstand der Unteransprüche und der nachfolgenden Beschreibung.

Als ein Hörinstrument ist hierbei generell jedwede Vorrichtung umfasst, welche dazu eingerichtet ist, mittels mindestens zweier Eingangswandler mindestens zwei entsprechende Eingangssignale zu erzeugen, und anhand dieser durch eine entsprechende Verarbeitung ein Ausgangssignal zu generieren, welches durch einen Ausgangswandler in ein Ausgangsschallsignal umgewandelt und einem Gehör eines Trägers dieser Vorrichtung zugeführt wird. Insbesondere kann hierbei als Hörinstrument ein mit den entsprechenden Eingangswandlern ausgestalteter Kopfhörer (z.B. als "Earplug"), ein Headset, eine Datenbrille mit Lautsprecher, etc. umfasst sein. Als ein Hörinstrument ist aber auch ein Hörgerät im engeren Sinne umfasst, also ein Gerät zur Versorgung einer Hörschwäche des Trägers, in welchem die mittels der Eingangswandler aus einem Umgebungsschall erzeugten Eingangssignale in Abhängigkeit der audiologischen Anforderungen des Trägers zu besagtem Ausgangssignal verarbeitet und dabei insbesondere frequenzbandabhängig verstärkt und/oder komprimiert werden, sodass das Ausgangsschallsignal dazu geeignet ist, insbesondere benutzerspezifisch die Hörschwäche des Trägers zumindest teilweise zu kompensieren.

Als ein (insbesondere elektroakustischer) Eingangswandler ist hierbei jedwede Vorrichtung umfasst, welche dazu vorgesehen und eingerichtet ist, aus dem Schallsignal der Umgebung ein entsprechendes elektrisches Signal zu erzeugen (das zugehörige Eingangssignal), dessen Spannungs- bzw. Stromschwankungen bevorzugt die Schwankungen des Luftdrucks des Schallsignals repräsentieren und im Rahmen der jeweiligen Auflösung wiedergeben. Insbesondere ist hierbei als ein Eingangswandler ein Mikrofon umfasst.

Insbesondere wird dabei der Winkel minimaler Empfindlichkeit als Modifikation auf einen vorgegebenen Winkelbereich begrenzt über eine entsprechende Begrenzung des zweiten alternativen Parameters, und dabei als modifizierter zweiter alternativer Parameter ein begrenzter zweiter alternativer Parameter gebildet, wobei anhand des ersten alternativen Parameters und des begrenzten zweiten alternativen Parameters sowie anhand einer Überlagerung des ersten Eingangssignals und des zweiten Eingangssignals ein Ausgangssignal erzeugt wird.

Anhand einer Modifikation, insbesondere einer Begrenzung, des ersten alternativen Parameters kann in vorteilhafter Weise eine minimale Empfindlichkeit (also insbesondere eine Tiefe eines sog. "Notches") beim entsprechenden Winkel modifiziert werden.

Unter der Bildung bzw. Erzeugung eines resultierenden Signals anhand eines oder mehrerer eingehender Signale ist insbesondere zu verstehen, dass die jeweiligen Signalanteile der eingehenden Signale, insbesondere frequenzbandweise, gemäß einer Abbildungsvorschrift in das betreffende, resultierende Signal eingehen, sodass bevorzugt eine monotone, besonders bevorzugt lineare Relation zwischen den Amplituden und/oder Einhüllenden und/oder Signalpegeln der eingehenden Signale und der jeweils entsprechenden Größe des resultierenden Signals besteht.

Das erste vordere Zwischensignal und das erste hintere Zwischensignal werden hierbei bevorzugt jeweils anhand zueinander symmetrischer Abbildungsvorschriften, insbesondere als zeitverzögerte Überlagerungen, aus dem ersten und dem zweite Eingangssignal erzeugt, sodass die Richtcharakteristiken der beiden ersten Zwischensignale, bezogen auf den freien Raum, symmetrisch zueinander sind. Das erste vordere Zwischensignal und das erste hintere Zwischensignal können jedoch auch anhand von zueinander unterschiedlichen (insbesondere nicht symmetrischen) Abbildungsvorschriften erzeugt werden, wobei bevorzugt die beiden genannten Zwischensignale linear unabhängig voneinander sind. Insbesondere ist denkbar, dass eines der Zwischensignale eine omnidirektionale Richtcharakteristik aufweist.

Die erste Überlagerung U1 wird dabei insbesondere gebildet in der Form $U 1 \left(ω, t\right) = Z 1 v \left(ω, t\right) + {a 1}_{¯} \left(ω, t\right) ⋅ Z 1 h \left(ω, t\right) ,$ wobei Z1v und Z1h jeweils das erste vordere bzw. hintere Zwischensignal bezeichnet, ${a 1}_{¯} ∈ ℂ$ den ersten Überlagerungsparameter, sowie ω und t ein Frequenz- bzw. ein diskreter Zeitindex sind.

Die Adaption der ersten Überlagerung anhand des ersten Überlagerungsparameters umfasst insbesondere, dass die erste Überlagerung (die eigentliche Überlagerung, bspw. nach Gleichung (i), wird hierbei synonym zum aus der besagten Überlagerung resultierenden Signal verwendet) bezüglich einer Kenngröße wie etwa der Gesamtenergie, des Gesamtpegels oder einer Abweichung von einem Referenzsignal o.ä. über den ersten Überlagerungsparameter optimiert wird, wobei die Optimierung numerisch auch in mehreren Schritten erfolgen kann, sodass der erste Überlagerungsparameter (selbst für einen gegebenen Zeitindex) über die Adaption hin zu einem Wert konvergiert (welcher etwa anhand eines Grenzwertes für eine Schrittweite zwischen zwei Adaptionsschritten bestimmt werden kann).

Der Wert des ersten Überlagerungsparameters, welcher also allgemein einen Real- und Imaginärteil aufweist, wird nun umgerechnet in ein Paar an reellwertigen, alternativen Parametern, also einen ersten alternativen Parameter und einen zweiten alternativen Parameter, wobei letztgenannter eine monotone Beziehung zu einem Winkel minimaler Empfindlichkeit der ersten Überlagerung aufweist.

Dies kann insbesondere anhand folgender Überlegung motiviert werden: Für ein bevorzugt stationäres Schallsignal, welches auf das Hörinstrument bezüglich dessen Frontalrichtung (definiert insbesondere anhand der Richtung vom zweiten zum ersten Eingangswandler) in einem Winkel von θ auftrifft, beträgt die relative Transferfunktion vom ersten zum zweiten Eingangswandler (also der Amplituden- und Phasenunterschied infolge der Propagation des Schallsignals von der Schallquelle beim Winkel θ zum zweiten statt zum ersten Eingangswandler) A_{θ} · e^{-iωτ cos θ}, wobei A_{θ} ein winkelabhängiger Amplitudenfaktor ist (der u.a. Abschattungseffekte durch den Kopf des Trägers oder durch das Gehäuse des Hörinstrumentes berücksichtigt). Es kann nun bei geeigneter Wahl der beiden alternativen Parameter, insbesondere durch eine Relation zwischen dem Wert des ersten Überlagerungsparameters und der besagten relativen Transferfunktion, eine wenigstens halbkreis-weise monotone Beziehung zwischen dem zweiten alternativen Parameter und dem Winkel minimaler Empfindlichkeit der ersten Überlagerung gebildet werden.

Unter einer wenigstens halbkreis-weise monotonen Beziehung ist insbesondere umfasst, dass die Beziehung zwischen dem zweiten alternativen Parameter und dem Winkel minimaler Empfindlichkeit wenigstens für einen Winkelbereich des besagten Winkels gilt, welcher wenigstens einen Halbkreis überdeckt, d.h., dass ein $ψ ∈ ℝ$ existiert, sodass die besagte monotone Beziehung wenigstens für einen Winkelbereich von [ψ, ψ + π] gilt.

Anhand des zweiten alternativen Parameters kann nun über die besagte monotone Beziehung (und ggf. über ein Vorzeichen des Winkels und/oder eine Transformation des Winkels minimaler Empfindlichkeit um π) dieser Winkel auf einen gewünschten, vorgegebenen Winkelbereich, also z.B. auf den hinteren Halbraum (θ ∈ [90°, 270°]), oder einen engeren "Keil" im hinteren Halbraum (z.B. θ ∈ [120°, 240°]), begrenzt werden, indem der Wertebereich des alternativen zweiten Parameters auf ein entsprechendes Intervall beschränkt wird (und dabei ggf. ein Vorzeichen des besagten Winkels θ bezüglich der Frontal- bzw. der 180°-Richtung berücksichtigt wird).

Durch die besagte Beschränkung des Winkels minimaler Empfindlichkeit auf den vorgegebenen Winkelbereich erfolgt somit eine Anpassung des alternativen zweiten Parameters auf das der besagten Winkelbeschränkung entsprechende Intervall des Wertebereichs dieses zweiten alternativen Parameters, wodurch insbesondere eine Erzeugung des begrenzten zweiten alternativen Parameters erfolgt. Dieser begrenzte zweite alternative Parameter kann dabei bevorzugt identisch zum zweiten alternativen Parameter sein, wenn der zugehörige Winkel θ der minimalen Empfindlichkeit bereits innerhalb des vorgegebenen Winkelbereichs liegt, oder andernfalls durch einen Grenzwert eines solchen Intervalls gegeben sein.

Anhand dieses begrenzten zweiten alternativen Parameters und einer Überlagerung des ersten und des zweiten Eingangssignals wird nun ein Ausgangssignal erzeugt. Dies kann insbesondere durch eine Umkehr der Berechnung der beiden alternativen Parameter aus dem ersten Überlagerungsparameter dahingehend erfolgen, dass anhand des ersten alternativen Parameters und des begrenzten zweiten alternativen Parameters ein angepasster erster Überlagerungsparameter gebildet wird, und entsprechend die Überlagerung der beiden Eingangssignale zur Erzeugung des Ausgangssignals gegeben ist durch die erste Überlagerung (welche infolge ihrer Erzeugung aus dem ersten vorderen und ersten hinteren Zwischensignal ja ebenfalls eine Überlagerung der beiden Eingangssignale darstellt), jedoch nun mit dem ersten angepassten Überlagerungsparameter.

Das Ausgangssignal kann direkt durch einen Ausgangswandler des Hörinstrumentes (etwa einen Lautsprecher) in ein Ausgangsschallsignal umgewandelt werden, welches dem Gehör des Trägers des Hörinstrumentes zugeführt wird. Alternativ dazu kann das Ausgangssignal des Verfahrens noch weitere Signalverarbeitungsschritte durchlaufen (etwa weitere Rauschunterdrückung und/oder frequenzbandweise Verstärkung bzw. Kompression), bevor daraus das Ausgangsschallsignal erzeugt wird. Insbesondere kann dabei dem Ausgangssignal noch ein weiteres Signal vor der Umwandlung in das Ausgangsschalsignal beigemischt werden.

Ein solches Paar alternativer Parameter kann insbesondere dadurch gebildet werden, dass die erste Überlagerung U1 nach Gleichung (i) durch eine entsprechende Umrechnung in der Basis der beiden Eingangssignale dargestellt wird als $U 1 = E 1 ⋅ w 1 + E 2 ⋅ w 2 = {E}^{T} ⋅ w$ mit dem Vektor der Eingangssignale **E**^{T} = (E1, E2) und dem Koeffizientenvektor w = (w1, w2)^{T}, wobei die Koeffizienten w1 und w2 von der konkreten Form der Erzeugung des ersten vorderen und hinteren Zwischensignals Z1v, Z1h in Gleichung (i) abhängen.

Um ein besseres Verständnis für den Koeffizientenvektor w zu gewinnen, wird die zugrunde liegende Adaption der ersten Überlagerung U1 einem Finite-Impulse-Response-Filter (FIR-Filter) 1- Ordnung zugeordnet, welches dann eine Art "spatial sampling" des Schallsignals durchführt. Das zugehörige Filterpolynom lautet $P \left(z\right) = w 1 + w 2 ⋅ {z}^{- 1} .$

Die Nullstellen des Polynoms in Gleichung (iii) lauten z0 = - w2/w1, und sind bis auf einen komplexen Vorfaktor ${c}_{_} ∈ ℂ$ eindeutig bestimmt. Entsprechend weisen Signale, welche sich von der ersten Überlagerung U1 um einen solchen skalaren Vorfaktor ${c}_{_} ∈ ℂ$ unterscheiden, hinsichtlich ihrer Richtwirkung dieselben Eigenschaften auf wie diese.

Angesichts der besagten Uneindeutigkeit der Nullstelle des FIR-Filters nach Gleichung (iii), welches der Adaption der ersten Überlagerung zugeordnet ist, wird nun der Koeffizientenvektor gesetzt zu **w₀** = c · [1, - r · e^{iφ} ], wobei die relative Phase φ und der Quotient r der Beträge der beiden Koeffizienten w2/w1, wie bereits erwähnt, abhängen von der konkreten Ausgestaltung des ersten vorderen und hinteren Zwischensignals Z1v, Z1h. Der erste alternative Parameter lässt sich nun bilden anhand des besagten Quotienten r (welcher also das Verhältnis der Beträge der Koeffizienten angibt), und insbesondere als diesen, der zweite alternative Parameter anhand der relativen Phase φ der Koeffizienten zueinander, und insbesondere als diese.

Dies lässt sich erkennen, wenn man, wie oben erwähnt, ein stationäres Schallsignal aus einem Winkel θ ansetzt, welches möglichst vollständig abzuschwächen ist. Mit der oben bereits erwähnten relativen Transferfunktion zwischen den beiden Eingangswandlern ergibt sich der Vektor **E** der beiden Eingangssignale als **E** = E1 · **h** mit h = [1, A_{θ} · e^{-iωτcos θ}]^{T}. Eine Auslöschung des Schallsignals erfordert dann in der vorliegenden Darstellung ${h}^{T} ⋅ {w}_{0} = 0 , bzw .$ $\left[1,{A}_{θ}⋅{e}^{- iωτ cos θ}\right] ⋅ {\left[1,-r⋅{e}^{iφ}\right]}^{T} = 0 .$

Eine Lösung, welche sich aus Gleichung (vi') ergibt, ist r = 1/A_{θ}, φ = ωt · cos θ. Hieraus wird deutlich, dass für θ ∈ [0, π] ein monotoner Zusammenhang besteht zwischen der relativen Phase φ der beiden Koeffizienten w1, w2 der ersten Überlagerung (in der Darstellung der Eingangssignale) und dem Winkel der minimalen Empfindlichkeit. Eine Begrenzung dieses Winkels kann nun über die relative Phase φ als zweiten alternativen Parameter erfolgen.

Als weiter vorteilhaft erweist es sich, wenn der Wert des ersten Überlagerungsparameters umgerechnet wird in einen entsprechenden reellwertigen zweiten Überlagerungsparameter und einen zugehörigen Wert eines reellwertigen Verstärkungsfaktors, wobei der reellwertige Verstärkungsfaktor einer entsprechenden Verstärkung des zweiten Eingangssignals bei der Bildung des ersten vorderen bzw. hinteren Zwischensignals zugeordnet ist, und der zweite Überlagerungsparameter derart angepasst wird, dass für eine zweite Überlagerung, welche gebildet wird anhand des zweiten Überlagerungsparameters aus dem ersten vorderen Zwischensignal und dem ersten und hinteren Zwischensignal unter Verstärkung des zweiten Eingangssignals mit dem besagten Verstärkungsfaktor, der Winkel minimaler Empfindlichkeit auf den vorgegebenen Winkelbereich begrenzt wird, und hierdurch ein angepasster zweiter Überlagerungsparameter erzeugt wird, und dass anhand des angepassten zweiten Überlagerungsparameters und des Verstärkungsfaktors sowie anhand einer insbesondere zeitverzögerten Überlagerung des ersten Eingangssignals und des zweiten Eingangssignals erzeugt werden, das Ausgangssignal erzeugt wird.

Der besagte reelle Verstärkungsfaktor $m ∈ ℝ$ entspricht dabei einer Verstärkung des zweiten Eingangssignals bei der Bildung des ersten vorderen bzw. ersten hinteren Zwischensignals. Mit anderen Worten werden anhand des ersten Überlagerungsparameters ${a 1}_{¯} ∈ ℂ$ (für die erste Überlagerung des ersten vorderen und des ersten hinteren Zwischensignals) also der Verstärkungsfaktor m und der zweite Überlagerungsparameters $a 2 ∈ ℝ$ derart ermittelt, dass die erste Überlagerung dabei übergeht in eine zweite Überlagerung des ersten vorderen und des ersten hinteren Zwischensignals, wobei bei besagten ersten Zwischensignalen jeweils das zweite Eingangssignal zuvor mit dem Verstärkungsfaktor m verstärkt, also skaliert wurde, und wobei die zweite Überlagerung dieser Zwischensignale gebildet wird anhand des zweiten Überlagerungsparameters $a 2 ∈ ℝ$. Im Allgemeinen ist diese Umrechnung von Real- und Imaginärteil von ${a 1}_{¯} ∈ ℂ$ nach $\left(a2, m\right) ∈ {ℝ}^{2}$ wohldefiniert.

Es ist hierbei nicht zwingend erforderlich, dass besagte zweite Überlagerung (also das resultierende Signal) tatsächlich gebildet wird (etwa analog zur Gleichung (i)); es ist dabei vielmehr ausreichend, lediglich die Umrechnung a1 → (a2, m) gemäß der sich insbesondere aus den Zwischensignalen ergebenden Restriktionen (etwa für den Verstärkungsfaktor) durchzuführen.

Im Idealfall ist dabei der Verstärkungsfaktor nun derart bestimmt, dass eine Überlagerung der ersten Zwischensignale (unter entsprechender voriger Anwendung des Verstärkungsfaktors auf das zweite Eingangssignal bei der Bildung der Zwischensignale) ein vollständiges Ausblenden einer Störquelle ermöglicht, und somit die Funktion einer Pegelanpassung zwischen den beiden Eingangswandlern des Hörinstrumentes übernimmt. In diesem besagten Fall kann nun allgemein eine monotone Beziehung zwischen dem zweiten Überlagerungsparameter a2 und demjenigen Winkel hergestellt werden, für welchen die o.g. zweite Überlagerung $U 2 \left(ω, t\right) = Z 2 v \left(ω, t\right) + a 2 \left(ω, t\right) ⋅ Z 2 h \left(ω, t\right) ,$ eine minimale Empfindlichkeit bzw. maximale Abschwächung aufweist. Hierbei bezeichnen in Gleichung (i') Z2v und Z2h ein zweites vorderes bzw. zweites hinteres Zwischensignal, welche jeweils aus dem ersten vorderen bzw. ersten hinteren Zwischensignal durch eine vorige Verstärkung des zweiten Eingangssignals mit dem besagten Verstärkungsfaktor hervorgehen.

Zwischen dem Winkel einer maximalen Abschwächung der zweiten Überlagerung U2 und dem zweiten Überlagerungsparameter a2 kann nun, wie bereits beschrieben, ein monotoner Zusammenhang hergestellt werden (die Monotonie ist hierbei jedoch nur über Winkelbereiche einer halben Kreisumdrehung definiert, also für $\left.Winkel θ∈\left[γ,γ+π\right] mit γ∈ℝ\right) .$

Der zweite Überlagerungsparameter kann hierbei den zweiten alternativen Parameter bilden, und der Verstärkungsfaktor den ersten alternativen Parameter. Der erste alternative Parameter kann jedoch auch, wie anhand von Gleichung (iv') beschrieben, gebildet werden anhand des Quotienten r der Beträge der beiden Koeffizienten w1, w2 der ersten Überlagerung bezüglich der beiden Eingangssignale, und der zweite alternative Parameter anhand der relativen Phase φ der beiden Koeffizienten zueinander, wobei die Anpassung des zweiten Überlagerungsparameters anhand der besagten alternativen Parameter r und φ erfolgt, und so der angepasster zweite Überlagerungsparameter gebildet wird.

Anhand dieses angepassten zweiten Überlagerungsparameters und einer Überlagerung des ersten und des zweiten Eingangssignals wird nun ein Ausgangssignal erzeugt. Die besagte Überlagerung des ersten und des zweiten Eingangssignals kann dabei insbesondere durch die zweite Überlagerung (des zweiten vorderen und zweiten hinteren Zwischensignals) gemäß Gleichung (i') gegeben sein, wobei der angepasste zweite Überlagerungsparameter a2' (anstatt des "ursprünglichen" zweiten Überlagerungsparameters a2) zu verwenden ist. Bei der Erzeugung des Ausgangssignals kann insbesondere noch ein Korrekturfilter für den Frequenzgang hinzugefügt werden, um etwa in Frontalrichtung (definiert bspw. durch die Richtung vom zweiten zum ersten Eingangswandler des Hörinstruments) einen flachen Frequenzgang sicherzustellen. Das Korrekturfilter kann dabei im Fall, dass die Zeitverzögerung in den betreffenden Überlagerungen anhand eines Frequenzfaktors implementiert wird, insbesondere auch durch einen frequenzabhängigen Korrekturfaktor gegeben sein.

Insbesondere werden also anhand des ersten Eingangssignals und des mittels des reellwertigen Verstärkungsfaktors skalierten zweiten Eingangssignals jeweils, bevorzugt durch eine insbesondere zeitverzögerte Überlagerung, ein zweites vorderes Zwischensignal sowie ein zweites hinteres Zwischensignal gebildet, wobei das Ausgangssignal anhand der zweiten Überlagerung unter Verwendung des angepassten zweiten Überlagerungsparameters erzeugt wird.

Die besagte Überlagerung der beiden Eingangssignale zur Erzeugung des Ausgangssignals kann jedoch auch gegeben sein durch die erste Überlagerung gemäß Gleichung (i), wobei jedoch der Verstärkungsfaktor m und der angepasste zweite Überlagerungsfaktor a2' wieder zurück auf den dann "angepassten" Wert für den ersten Überlagerungsparameter a1' abgebildet wird, insbesondere mittels der umgekehrten Abbildungsvorschrift (a2', m) → a1'.

Bevorzugt wird das erste hintere Zwischensignal derart gebildet, dass es in einer Frontalrichtung, welche insbesondere anhand einer Richtung vom zweiten Eingangswandler zum ersten Eingangswandler definiert ist, eine relative Abschwächung aufweist, und das erste vordere Zwischensignal derart gebildet, dass es in einer zur Frontalrichtung entgegengesetzten Richtung eine relative Abschwächung aufweist. Insbesondere sind das erste vordere und das erste hintere Zwischensignal symmetrisch zueinander. Insbesondere gilt besagtes auch für das zweite vordere und zweite hintere Zwischensignal. Unter einer relativen Abschwächung ist insbesondere ein lokales und bevorzugt über alle Winkel globales Minimum der Empfindlichkeit zu verstehen. Dieses Minimum muss dabei nicht zwingend eine maximale Abschwächung im Sinne eines totalen Ausblendens bedeuten, sondern kann für die ersten Zwischensignale insbesondere auch endliche Werte für die jeweilige Empfindlichkeit annehmen.

Günstigerweise werden das erste vordere Zwischensignal und das erste hintere Zwischensignal jeweils anhand einer zeitverzögerten Überlagerung der beiden Eingangssignale erzeugt, wobei dabei für das erste vordere Zwischensignal das zweite Eingangssignal und für das erste hintere Zwischensignal das erste Eingangssignal, bevorzugt jeweils um die akustische Laufzeit zwischen den beiden Eingangswandlern, verzögert wird. Hierdurch werden als erste Zwischensignale Richtsignale erzeugt, welche im freien Raum eine cardioid- bzw. anticardioid-förmige Richtcharakteristik aufweisen, und für das vorliegende Verfahren infolge der einfachen und dennoch stabilen Erzeugung besonders geeignet sind.

Zweckmäßigerweise wird dabei wenigstens in einem Frequenzband bevorzugt bis zu einer Bandgrenzfrequenz von bis zu 500 Hz, eine Verzögerung zwischen den Eingangssignalen, insbesondere in der Zeit-Frequenz-Domäne, mittels eines insbesondere zusätzlichen Allpass-Filters implementiert. In der Zeit-Frequenz-Domäne lässt sich eine Verzögerung über einen Phasenfaktor implementieren, welcher von der Mittenfrequenz des betreffenden Frequenzbandes abhängt. Je nach Umsetzung kann diese Mittenfrequenz für das erste Frequenzband jedoch 0 Hz betragen, sodass keine Verzögerung möglich wäre. In diesem Fall ist eine alternative Implementierung der Verzögerung über ein Allpass-Filter günstig. Dies kann aber auch für andere, niedrige Frequenzbänder von Vorteil sein, wenn die Phase innerhalb eines Frequenzbandes große Änderungen aufweist, welche mit einem über das betreffende Frequenzband konstanten Phasenfaktor nur unzureichend abgebildet werden.

Als weiter vorteilhaft erweist es sich, wenn in einem ersten Adaptionsschritt ein erster Wert des komplexen ersten Überlagerungsparameters ermittelt wird, der besagte erste Wert des ersten Überlagerungsparameters umgerechnet wird in den entsprechenden ersten und zweiten alternativen Parameter, und hieraus der begrenzte zweite alternative Parameter ermittelt wird, anhand des ersten alternativen Parameters und des begrenzten zweiten alternativen Parameters ein zweiter Wert des ersten Überlagerungsparameters ermittelt wird, und besagter zweiter Wert des ersten Überlagerungsparameters für einen zweiten Adaptionsschritt verwendet wird. Mit anderen Worten ist es nicht erforderlich, dass die Beschränkung des Winkelbereiches für den Winkel der minimalen Empfindlichkeit der zweiten Überlagerung nicht nach dem vollständigen Abschluss der Adaption des ersten Überlagerungsparameters erfolgt. Vielmehr kann auch in einem einzelnen Adaptionsschritt eine solche Beschränkung erfolgen, und der begrenzte zweite alternative Parameter die Basis für den nächsten Adaptionsschritt bilden.

Vorteilhafterweise wird der erste Überlagerungsparameter mittels eines Least-Mean-Squares-Algorithmus und/oder mittels eines Gradientenverfahrens ermittelt. Diese genannten Methoden sind besonders geeignet dazu, den komplexwertigen ersten Überlagerungsparameter mit Real- und Imaginärteil zu adaptieren, also insbesondere die zugehörige erste Überlagerung hinsichtlich einer Kenngröße über den ersten Überlagerungsparameter zu optimieren. Das Gradientenverfahren kann hierbei insbesondere eine Anwendung eines Gradienten des Real- und Imaginärteils bezüglich einer solchen Kenngröße (wie etwa einem Signalpegel oder einer Abweichung von einem Fehler- bzw. Referenzsignal) umfassen.

Die Erfindung nennt weiter ein Hörinstrument gemäß Anspruch 17,
umfassend einen ersten Eingangswandler zur Erzeugung eines ersten Eingangssignals aus einem Schallsignal der Umgebung, einen zweiten Eingangswandler zur Erzeugung eines zweiten Eingangssignals aus dem Schallsignal der Umgebung, und eine Steuereinheit, wobei das Hörinstrument dazu eingerichtet ist, das vorbeschriebene Verfahren durchzuführen. Das Hörinstrument ist hierbei insbesondere mittels der Steuereinheit dazu eingerichtet, die Verfahrensschritte durchzuführen, in welchen jeweils eine Verarbeitung eines der Eingangssignale oder hiervon abgeleiteter Signale erfolgt. Die Steuereinheit ist hierfür insbesondere mit wenigstens einem Signalprozessor ausgerüstet.

Das erfindungsgemäße Hörinstrument teilt die Vorzüge des erfindungsgemäßen Verfahrens. Die für das Verfahren und für seine Weiterbildung angegebenen Vorteile können sinngemäß auf das Hörinstrument übertragen werden.

Nachfolgend wird ein Ausführungsbeispiel der Erfindung anhand von Zeichnungen näher erläutert. Hierbei zeigen jeweils schematisch:
- Fig. 1: in einer Draufsicht Richtcharakteristiken von Zwischensignalen eines Hörinstrumentes,
- Fig. 2: in einer Draufsicht die Richtcharakteristiken der Zwischensignale nach Fig. 1 im Fall ungleicher Signalpegel der Eingangswandler,
- Fig. 3: in einem Blockdiagramm den Ablauf eines Verfahrens zur direktionalen Signalverarbeitung in einem Hörinstrument, und
- Fig. 4: in einem Blockdiagram eine zum Verfahren nach Fig. 3 alternative Ausgestaltung.

Einander entsprechende Teile und Größen sind in allen Figuren jeweils mit denselben Bezugszeichen versehen.

In Figur 1 ist schematisch in einer Draufsicht Richtcharakteristiken für ein Hörinstrument 1 gezeigt. Das Hörinstrument 1 ist dabei ausgestaltet als ein Hörgerät 2, welches zur Versorgung einer Hörschwäche vorgesehen und eingerichtet ist. Das Hörinstrument 1 weist einen ersten Eingangswandler M1 und einen zweiten Eingangswandler M2 auf, welche zueinander im Abstand d angeordnet sind, und vorliegend jeweils durch entsprechende Mikrofone gegeben sind. Aus einem Schallsignal 4 der Umgebung wird durch den ersten Eingangswandler M1 ein erstes Eingangssignal E1 erzeugt, und durch zweiten Eingangswandler M2 ein zweites Eingangssignal E2 erzeugt. Weiter weist das Hörinstrument 1 eine Steuereinheit 5 auf, welche zur Verarbeitung der besagten Eingangssignale E1, E2 eingerichtet ist, und hierfür insbesondere einen (nicht näher dargestellten) Signalprozessor umfasst.

Anhand einer zeitverzögerten Überlagerung des ersten Eingangssignal E1 und des zweiten Eingangssignals E2 wird ein erstes vorderes Zwischensignal Z1v erzeugt, wobei die Zeitverzögerung genau der akustischen Laufzeit des Abstands d entspricht: $Z 1 v \left(ω, t\right) = E 1 \left(ω, t\right) - E 2 \left(ω, t-τ\right) , bzw .$ $Z 1 v \left(ω, t\right) = E 1 \left(ω, t\right) - {e}^{- iωτ} E 2 \left(ω, t\right)$

Im Idealfall, dass die Signalpegel des ersten und des zweiten Eingangssignals E1, E2 identisch sind (und insbesondere keine Abschattungseffekte sowie über den Abstand d keine Abschwächung erfolgt), weist das erste vordere Zwischensignal eine cardioid-förmige Richtcharakteristik auf (gestrichelte Linie). In einer zur Gleichung (v) bzw. (v') vergleichbaren Weise, jedoch unter Verzögerung des ersten Eingangssignals E1, wird ein erstes hinteres Zwischensignal Z1h = e^{-iωτ} E1 - E2 erzeugt. Im bereits angesprochenen Idealfall weist das erste hintere Zwischensignal Z1v eine anticardioid-förmige Richtcharakteristik auf (gepunktete Linie), welches in einer Frontalrichtung 6 seine maximale Abschwächung hat. Die Richtung maximaler Abschwächung des ersten vorderen Zwischensignals Z1v ist der Frontalrichtung 6 entgegengesetzt.

Aus dem ersten vorderen und dem ersten hinteren Zwischensignal wird nun anhand eines komplexwertigen ersten Überlagerungsparameters ${a 1}_{¯} ∈ ℂ$ eine erste Überlagerung U1 gemäß Gleichung (i) gebildet, wobei der Wert des ersten Überlagerungsparameters a1 (also sein Real- und Imaginärteil) durch eine Adaption der ersten Überlagerung U1 bestimmt werden, etwa durch eine Minimierung der Signalenergie bzw. des Pegels mittels eines Gradientenverfahrens. Eine Störquelle 8, welche zum Schallsignal 4 der Umgebung einen gerichteten Störschall 10 beiträgt, kann nun mittels der ersten Überlagerung U1 "ausgeblendet" werden, wie die Richtcharakteristik der ersten Überlagerung U1 (durchgezogene Linie) zeigt. Diese Richtcharakteristik weist beim Winkel θ, in welchem gerade die Störquelle 8 liegt, die maximale Abschwächung auf.

Ist jedoch der Signalpegel für die beiden Eingangssignale E1, E2 etwa infolge von Abschattungseffekten (bspw. durch den Kopf und/oder die Pinna des Trägers des Hörinstrumentes 1, aber auch durch das Gehäuse des Hörinstrumentes 1) nicht gleich, so kann es je nach Art dieser Abschattungseffekte dazu kommen, dass z.B. die Abschwächung für das erste hintere Zwischensignal Z1h in der Frontalrichtung 6 nicht mehr vollständig ist, sondern einen endlichen Wert hat. Vergleichbares kann abhängig von den konkreten Pegeldifferenzen der Eingangssignale E1, E2 für das erste vordere Zwischensignal Z1v gelten. Hierdurch kann ggf. anhand der ersten Überlagerung U1 in Richtung der Störquelle 8 keine vollständige Abschwächung und somit auch kein vollständiges Ausblenden des Störschalls 10 mehr erzielt werden.

Dieser Sachverhalt ist schematisch in einer Draufsicht in Figur 2 dargestellt. Das erste vordere Zwischensignal Z1v (gestrichelte Linie) und das erste hintere Zwischensignal Z1h weisen nun jeweils eine Richtcharakteristik auf, welche in manchen Richtungen keine vollständige mehr Abschwächung ermöglicht. Aus diesem Grund ist auch die erste Überlagerung U1 (nicht dargestellt), gebildet gemäß Gleichung (i) anhand des ersten vorderen und hinteren Zwischensignals Z1v, Z1h nach Figur 2, im vorliegenden Fall nicht dazu geeignet, die Störquelle 8 vollständig auszublenden.

Zur Behebung dieses Problems wird ein Verfahren vorgeschlagen, welches anhand eines Blockdiagramms in Figur 3 dargestellt wird. In Figur 3 wird das Schallsignal 4 der Umgebung nach Figur 1, welches den Störschall 10 der gerichteten Störquelle 8 (jeweils nicht dargestellt) umfasst, durch den ersten bzw. zweiten Eingangswandler M1, M2 in das erste bzw. zweite Eingangssignal E1, E2 umgewandelt. Aus den beiden Eingangssignalen E1, E2 werden jeweils durch zeitverzögerte Überlagerung das erste vordere bzw. erste hintere Zwischensignal Z1v, Z1h gebildet (siehe Beschreibung zu Figur 1, insbesondere Gleichung (ii')): $Z 1 v = E 1 - {e}^{- iωτ} E 2 ,$ $Z 1 h = {e}^{- iωτ} E 1 - E 2 .$

Im Allgemeinen sind die Signalpegel des ersten und zweiten Eingangssignals E1, E2 nicht gleich, sodass das erste vordere bzw. erste hintere Zwischensignal Z1v, Z1h Richtcharakteristiken vergleichbar den in Figur 2 gezeigten aufweisen.

Anhand eines komplexen ersten Überlagerungsparameters ${a 1}_{¯} ∈ ℂ$ wird nun aus dem ersten vorderen und dem ersten hinteren Zwischensignal Z1v, Z1h eine erste Überlagerung U1 gemäß Gleichung (i) gebildet. Diese erste Überlagerung U1 wird einer Adaption 12 unterzogen, in welcher ein konkreter Wert a1.0 für den ersten Überlagerungsparameter a1 ermittelt wird. Die Adaption 12 kann dabei z.B. in einer Minimierung der Signalenergie der ersten Überlagerung U1 durch ein Gradientenverfahren bezüglich des Real- und Imaginärteils des ersten Überlagerungsparameters a1 erfolgen o.ä.

Gemäß Gleichung (i), (v") und (vi) ergibt sich für die erste Überlagerung U1: $\begin{matrix}U 1 & = & E 1 ⋅ \left(1+{a 1}_{¯} {e}^{- iωτ}\right) - E 2 ⋅ \left({e}^{- iωτ}+{a 1}_{¯}\right) \\ & = & E 1 ⋅ w 1 + E 2 ⋅ w 2 , \\ U 1 & = & {E}^{T} ⋅ w\end{matrix}$ mit dem Vektor der Eingangssignale **E**^{T} = (E1, E2) und dem Koeffizientenvektor w = (w1, w2)^{T}, wobei die konkrete Form der Koeffizienten w1 und w2 nun durch Gleichung (vii) gegeben ist.

Für das weitere Vorgehen wird daher der Koeffizientenvektor w nach Gleichung (vii) in die Form **w**₀ nach Gleichung (iv') gebracht, wobei sich $r {e}^{i ϕ} = \frac{{e}^{- i ωτ} + {a 1}_{¯}}{1 + {a 1}_{¯} e - i ωτ}$ ergibt. Die relative Phase φ ergibt sich dabei schlicht aus dem Argument der rechten Seite von Gleichung (viii), der Faktor r ist gegeben durch den Quotienten r der Beträge der Koeffizienten w2/w1 nach Gleichung (vii). Letzterer wird nun verwendet als ein erster alternativer Parameter ap1, die relative Phase φ als ein zweiter alternativer Parameter ap2. Diese kann nun gemäß der sich aus Gleichung (iv') ergebenden Beziehung e^{iφ - iωτ cosθ} verwendet werden, um einen Winkelbereich Δθ für den Winkel θ zu begrenzen, wodurch sich eine begrenzte relative Phase φ' bzw. ein begrenzter alternativer zweiter Parameter ap2' ergibt. Insbesondere kann diese begrenzte relative Phase φ' zur relativen Phase φ identisch sein, wenn der Winkel θ der minimalen Empfindlichkeit der ersten Überlagerung U1 bereits im gewünschten Winkelbereich Δθ (etwa dem hinteren Halbraum bzgl. der Frontalrichtung 6) liegt.

Durch die angepasste relative Phase φ' erfolgt in Gleichung (viii) auch eine entsprechende Anpassung des ersten Überlagerungsparameters a1. Die Gleichung (viii) kann dann nach diesem angepassten ersten Überlagerungsparameter a1' aufgelöst werden zu ${a 1 ′}_{¯} = \frac{{e}^{- iωτ} - r {e}^{iϕ ′}}{r {e}^{iϕ ′ - iωτ} - 1} .$

Anhand der so angepassten ersten Überlagerung U1' (gestrichpunktete Linie) mit besagtem angepassten ersten Überlagerungsparameter a1' kann nun ein Ausgangssignal Out erzeugt werden, wobei die angepasste erste Überlagerung U1' u.a. insbesondere noch mit einem Korrekturfaktor c_{cor} zur Korrektur des Frequenzgangs multipliziert wird, sodass in Frontalrichtung 6 der Frequenzgang des Ausgangssignals Out flach ist. Überdies können noch weitere Signalverarbeitungsschritte 20 wie etwa Rausch- oder Rückkopplungsunterdrückung etc., aber auch frequenzbandabhängige Anhebung abhängig von den audiologischen Vorgaben des Trägers o.ä. zwischengeschaltet sein.

In Figur 4 ist anhand eines Blockdiagramms eine alternative Ausgestaltung des Verfahrens nach Figur 3 dargestellt. Wie in jenem wird anhand des ersten Überlagerungsparameters a1 die erste Überlagerung U1 gebildet, und in der Adaption 12 der Wert a1.0 des ersten Überlagerungsparameters a1 ermittelt. In einem nächsten Schritt wird nun der Wert a1.0 des ersten Überlagerungsparameters a1 auf einen reellwertigen zweiten Überlagerungsparameter $a 2 ∈ ℝ$ und einen reellwertigen Verstärkungsfaktor $m ∈ ℝ$ abgebildet, wobei letztgenannter dem zweiten Eingangssignal E2 zugeordnet ist.

Um den Zusammenhang zwischen dem ersten Überlagerungsparameter a1 (bzw. aus dessen Wert a1.0) und den konkreten Werten des zweiten Überlagerungsparameters a2 und des Verstärkungsfaktors m bestimmen zu können, seien, ein zweites vorderes Zwischensignal Z2v und ein zweites hinteres Zwischensignal Z2h definiert (gestrichelter Signalweg), bei welchen jedoch das zweite Eingangssignal E2 jeweils mit dem Verstärkungsfaktor m beaufschlagt wird, also $\begin{matrix}Z 2 v & = & E 1 - m ⋅ {e}^{- iωτ} E 2 , \\ Z 2 h & = & {e}^{- iωτ} E 1 - m ⋅ E 2 .\end{matrix}$

Durch diesen Verstärkungsfaktor m kann ein unterschiedlicher Signalpegel zwischen dem ersten und dem zweiten Eingangssignal E1, E2 kompensiert werden. Selbst im Falle unterschiedlicher Signalpegel weisen daher das zweite vordere und das zweite hintere Zwischensignal Z2v, Z2h die in Figur 1 gezeigten Richtcharakteristiken auf, welche für das erste vordere und erste hintere Zwischensignal Z1v, Z1h im Allgemeinen Fall (also nicht im freien Raum, sondern bei Abschattungseffekten etc.) nicht mehr gelten (für diesen allgemeinen Fall weisen diese Richtsignale wie beschrieben Richtcharakteristiken nach Figur 2 auf).

Bildet man nun aus besagtem zweiten vorderen und zweiten hinteren Zwischensignal Z2v, Z2h (welche sich vom entsprechenden ersten vorderen bzw. ersten hinteren Zwischensignal Z1v, Z1h jeweils um den besagten Verstärkungsfaktor m im Anteil des zweiten Eingangssignals E2 unterscheiden) anhand des zweiten Überlagerungsparameters a2 eine zweite Überlagerung U2 (gestrichelter Signalweg) analog zu Gleichung (i), so gilt für diese: $\begin{matrix}U 2 & = & E 1 ⋅ \left(1+a2 {e}^{- iωτ}\right) - m ⋅ E 2 ⋅ \left({e}^{- iωτ}-a2\right) \\ & = & E 1 ⋅ w 1 ′ + E 2 ⋅ w 2 ′ , und mithin\end{matrix}$ $U 2 = {E}^{⊤} ⋅ w ′ .$

Der Verstärkungsfaktor m und der zweite Überlagerungsparameter a2 sollen hierbei derart bestimmt werden, dass durch die Darstellung eine Beschränkung des Winkels θ der maximalen Abschwächung (siehe Figur 1) auf einen gewünschten Winkelbereich ermöglicht werden soll.

In einer zu den Gleichungen (vii') und (viii) analogen Weise wird nun aus Gleichung (x), mit der aus Gleichung (iii) und (iv') motivierten Überlegung der Zusammenhang zwischen der relativen Phase φ und dem Koeffizienten-Quotienten r = |w2' / w1'| einerseits, und dem Verstärkungsfaktor m als erstem alternativen Parameter ap1 sowie dem zweiten Überlagerungsparameter a2 als zweitem alternativen Parameter ap2 andererseits hergestellt: $r {e}^{i ϕ} = m \frac{{e}^{- i ωτ} + a 2}{1 + a 2 e - i ωτ}$

Hierbei wurde ausgenutzt, dass die Nullstellen des Polynoms in Gleichung (iii) nur bis auf einen Faktor ${c}_{_} ∈ ℂ$ definiert sind, wodurch w2/w1 = w2'/w1' folgt. Da der Bruch auf der rechten Seite vom Betrag 1 ist, ergibt sich für den Verstärkungsfaktor m = r, wobei r anhand des Wertes a1.0 des ersten Überlagerungsparameters a1 durch den Betrag von Gleichung (viii) gegeben ist.

Für den zweiten Überlagerungsparameter a2 als zweiten alternativen Parameter ap2 des Verfahrens nach Figur 4 ergibt sich aus Gleichung (xi): $a 2 = \frac{{e}^{- iωτ} - {e}^{iϕ}}{{e}^{iϕ - iωτ} - 1} = \frac{cos ϕ - cos \left(ωτ\right)}{1 - cos \left(ϕ-ωτ\right)}$

Anhand entsprechender tabellierter Werte kann nun über den Zusammenhang zwischen φ (der relativen Phase der Koeffizienten w1' und w2' in Gleichung (x)) und dem Winkel θ der minimalen Empfindlichkeit der ersten Überlagerung U1 (e^{iφ - iωτ cosθ} = 1, siehe Gleichung (iv')) und somit auch der zweiten Überlagerung U2 (welche zunächst lediglich eine Umrechnung der ersten Überlagerung U1 darstellt) hergestellt werden.

Hieraus lässt sich ein entsprechender angepasster Wert für den zweiten Überlagerungsparameter a2, also ein angepasster zweiter Überlagerungsparameter a2' bzw. ein begrenzter zweiter alternativer Parameter ap2' bestimmen.

Das Ausgangssignal out kann nun gebildet werden (ggf. nach weiteren Signalverarbeitungsschritten 20 und nicht dargestellten Korrekturfaktoren des Frequenzgangs) aus der zweiten Überlagerung U2 nach Gleichung (i') mit dem zweiten vorderen und zweiten hinteren Zwischensignal Z2v, Z2h nach Gleichung (ix), jedoch anhand des angepassten zweiten Überlagerungsparameters a2' (anstatt, wie in Gleichung (i'), anhand des zweiten Überlagerungsparameters a2). Der Verstärkungsfaktor m im zweiten vorderen und zweiten hinteren Zwischensignal Z2v, Z2h nach Gleichung (ix) geht dabei hervor zu r = m nach Gleichung (xi) mit r nach Gleichung (viii) aus dem ersten Überlagerungsparameter a1.

Der Verstärkungsfaktor m und der angepasste zweite Überlagerungsparameter a2' können jedoch auch wieder zurückgerechnet werden in die Domäne des ersten Überlagerungsparameters a1 (nicht dargestellt), sodass das Ausgangssignal out dann in jenem Fall gebildet wird aus einer ersten Überlagerung anhand des so ermittelten angepassten ersten Überlagerungsparameters a1'. Dieses Vorgehen hat den Vorteil, dass ein Vorfaktor im Ausgangssignal out, welcher ein Hochpassverhalten im Frequenzgang der ersten Überlagerung U1 korrigiert, unabhängig vom Winkel θ der minimalen Empfindlichkeit ist.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Hörinstrument
- 2: Hörgerät
- 4: Schallsignal (der Umgebung)
- 5: Steuereinheit
- 6: Frontalrichtung
- 8: Störquelle
- 10: Störschall
- 12: Adaption
- 20: Signalverarbeitungsschritte

- a1 ('): (angepasster) erster Überlagerungsparameter
- a2('): (angepasster) zweiter Überlagerungsparameter
- ap1, ap2: erster bzw. zweiter alternativer Parameter
- ap2': begrenzter zweiter alternativer Parameter
- C_{cor}: Korrekturfaktor
- E1, E2: erstes bzw. zweites Eingangssignal
- M1, M2: erster bzw. zweiter Eingangswandler
- out: Ausgangssignal
- m: Verstärkungsfaktor
- r: Quotient (der Beträge der Koeffizienten)
- U1, U2: erste bzw. zweite Überlagerung
- w1('), w2('): Koeffizienten
- Z1v, Z1h: erstes vorderes bzw. erstes hinteres Zwischensignal
- Z2v, Z2h: zweites vorderes bzw. zweites hinteres Zwischensignal

- Δθ: Winkelbereich
- θ: Winkel (minimaler Empfindlichkeit)
- τ: Zeitverzögerung
- φ: relative Phase (der Koeffizienten)

## Patentansprüche

1. Verfahren zur direktionalen Signalverarbeitung für ein Hörinstrument (1),
- wobei durch einen ersten Eingangswandler (M1) des Hörinstrumentes (1) aus einem Schallsignal (4) der Umgebung ein erstes Eingangssignal (E1) erzeugt wird,
- wobei durch einen zweiten Eingangswandler (M2) des Hörinstrumentes (1) aus dem Schallsignal (4) der Umgebung ein zweites Eingangssignal (E2) erzeugt wird,
- wobei anhand des ersten Eingangssignals (E1) und des zweiten Eingangssignals (E2) jeweils ein erstes vorderes Zwischensignal (Z1v) sowie ein erstes hinteres Zwischensignal (Z1h) gebildet werden,
- wobei, insbesondere frequenzbandweise, eine erste Überlagerung (U1) des ersten vorderen Zwischensignals (Z1v) und des ersten hinteren Zwischensignals (Z1h) mittels eines komplexwertigen ersten Überlagerungsparameters (a1) gebildet wird, und anhand des ersten Überlagerungsparameters (a1) adaptiert wird,
- wobei ein aus der Adaption der ersten Überlagerung (U1) resultierender komplexer Wert (a1.0) des ersten Überlagerungsparameters (a1) umgerechnet wird in ein entsprechendes Paar an reellwertigen alternativen Parametern, bestehend aus einem ersten alternativen Parameter (ap1) und einem zweiten alternativen Parameter (ap2), wobei wenigstens der zweite alternative Parameter (ap2) eine wenigstens halbkreis-weise monotone Beziehung zu einem Winkel (θ) minimaler Empfindlichkeit der ersten Überlagerung (U1) aufweist,
- wobei der Winkel (θ) minimaler Empfindlichkeit modifiziert wird über eine entsprechende Modifikation des zweiten alternativen Parameters (ap2), und dabei ein modifizierter zweiter alternativer Parameter gebildet wird, und
- wobei anhand des ersten alternativen Parameters (ap1) und des modifizierten zweiten alternativen Parameters sowie anhand einer Überlagerung (U1, U2) des ersten Eingangssignals (E1) und des zweiten Eingangssignals (E2) ein Ausgangssignal (out) erzeugt wird.

2. Verfahren nach Anspruch 1,
wobei der Winkel (θ) minimaler Empfindlichkeit als Modifikation auf einen vorgegebenen Winkelbereich (Δθ) begrenzt wird über eine entsprechende Begrenzung des zweiten alternativen Parameters (ap2), und dabei als modifizierter zweiter alternativer Parameter ein begrenzter zweiter alternativer Parameter (ap2') gebildet wird, und
- wobei anhand des ersten alternativen Parameters (ap1) und des begrenzten zweiten alternativen Parameters (ap2') sowie anhand einer Überlagerung (U1, U2) des ersten Eingangssignals (E1) und des zweiten Eingangssignals (E2) ein Ausgangssignal (out) erzeugt wird.

3. Verfahren nach Anspruch 1 oder Anspruch 2,
wobei anhand einer Modifikation, insbesondere einer Begrenzung, des ersten alternativen Parameters (ap1) eine minimale Empfindlichkeit beim entsprechenden Winkel (θ) modifiziert wird.

4. Verfahren nach einem der vorhergehenden Ansprüche,
wobei ein Koeffizientenvektor (w) der Koeffizienten (w1, w2) des ersten Eingangssignals (E1) und des zweiten Eingangssignals (E2) in der ersten Überlagerung (U1) gebildet wird,
wobei der erste alternative Parameter (ap1) gebildet wird anhand eines Quotienten (r) der Beträge der beiden Koeffizienten (w1, w2), und
wobei der zweite alternative Parameter (ap2) gebildet wird anhand einer relativen Phase (φ) der beiden Koeffizienten (w1, w2) zueinander.

5. Verfahren nach Anspruch 4 in Verbindung mit Anspruch 2,
wobei anhand des ersten alternativen Parameters (ap1) und des begrenzten zweiten alternativen Parameters (ap2') ein angepasster erster Überlagerungsparameter (a1') gebildet wird, und
wobei die Überlagerung zur Erzeugung des Ausgangssignals (out) durch die erste Überlagerung (U1) anhand des angepassten ersten Überlagerungsparameters (a1') gebildet wird.

6. Verfahren nach einem der Ansprüche 1 bis 4,
- wobei der Wert des ersten Überlagerungsparameters (a1) umgerechnet wird in einen entsprechenden reellwertigen zweiten Überlagerungsparameter (a2) und einen zugehörigen Wert eines reellwertigen Verstärkungsfaktors (m), wobei der reellwertige Verstärkungsfaktor (m) einer entsprechenden Verstärkung des zweiten Eingangssignals (E2) bei der Bildung des ersten vorderen bzw. hinteren Zwischensignals (Z1v, Z1h) zugeordnet ist,
- wobei der zweite Überlagerungsparameter (a2) derart angepasst wird, dass für eine zweite Überlagerung (U2), welche gebildet wird anhand des zweiten Überlagerungsparameters (a2) aus dem ersten vorderen Zwischensignal (Z1v) und dem ersten hinteren Zwischensignal (Z1h) unter Verstärkung des zweiten Eingangssignals (E2) mit dem Verstärkungsfaktor (m), der Winkel (θ) minimaler Empfindlichkeit auf den vorgegebenen Winkelbereich (Δθ) begrenzt wird, und hierdurch ein angepasster zweiter Überlagerungsparameter (a2') erzeugt wird, und
- wobei anhand des angepassten zweiten Überlagerungsparameters (a2') und des Verstärkungsfaktors (m) sowie anhand einer Überlagerung (U1, U2) des ersten Eingangssignals (E1) und des zweiten Eingangssignals (E2) das Ausgangssignal (out) erzeugt wird.

7. Verfahren nach Anspruch 6,
wobei der zweite Überlagerungsparameter (a2) als zweiter alternativer Parameter (ap2) und der Verstärkungsfaktor (m) als erster alternativer Parameter (ap1) verwendet werden.

8. Verfahren nach Anspruch 6 in Verbindung mit Anspruch 4,
wobei der erste alternative Parameter (ap1) gebildet wird anhand des Quotienten (r) der Beträge der beiden Koeffizienten (w1, w2) des ersten Eingangssignals (E1) und des zweiten Eingangssignals (E2) in der ersten Überlagerung (U1),
wobei der zweite alternative Parameter (ap2) gebildet wird anhand der relativen Phase (φ) der beiden Koeffizienten (w1, w2) zueinander, und
wobei die Anpassung des zweiten Überlagerungsparameters (a2) anhand des ersten alternativen Parameters (ap1) und des begrenzten zweiten alternativen Parameters (ap2') erfolgt, und so der angepasste zweite Überlagerungsparameter (a2') gebildet wird.

9. Verfahren nach einem der Ansprüche 6 bis 8,
wobei das Ausgangssignal (out) anhand der ersten Überlagerung (U1) erzeugt wird, wobei hierzu der Wert (a1.0) des angepassten ersten Überlagerungsparameters (a1) anhand des angepassten zweiten Überlagerungsparameters (a2') und anhand des Verstärkungsfaktors (m) ermittelt wird.

10. Verfahren nach Anspruch 8,
- wobei anhand des ersten Eingangssignals (E1) und des mittels des reellwertigen Verstärkungsfaktors (m) skalierten zweiten Eingangssignals (E2) jeweils ein zweites vorderes Zwischensignal (Z2v) sowie ein zweites hinteres Zwischensignal (Z2h) gebildet werden, und
wobei das Ausgangssignal (out) anhand der zweiten Überlagerung (U2) unter Verwendung des angepassten zweiten Überlagerungsparameters (a2') erzeugt wird

11. Verfahren nach einem der vorhergehenden Ansprüche
- wobei das erste hintere Zwischensignal (Z1h) in einer Frontalrichtung (6), welche insbesondere anhand einer Richtung vom zweiten Eingangswandler (M2) zum ersten Eingangswandler (M1) definiert ist, eine relative Abschwächung aufweist, und
- wobei das erste vordere Zwischensignal (Z1v) in einer zur Frontalrichtung (6) entgegengesetzten Richtung eine relative Abschwächung aufweist.

12. Verfahren nach Anspruch 11,
wobei das erste vordere Zwischensignal (Z1v) und das erste hintere Zwischensignal (Z1h) jeweils anhand einer zeitverzögerten Überlagerung der beiden Eingangssignale (E1, E2) erzeugt werden, und
wobei dabei für das erste vordere Zwischensignal (Z1v) das zweite Eingangssignal (E2) und für das erste hintere Zwischensignal (Z1h) das erste Eingangssignal (E1) verzögert wird.

13. Verfahren nach Anspruch 12,
wobei wenigstens in einem Frequenzband eine Verzögerung mittels eines Allpass-Filters implementiert wird

14. Verfahren nach einem der vorhergehenden Ansprüche,
wobei in einem ersten Adaptionsschritt ein erster Wert des komplexen ersten Überlagerungsparameters (a1) ermittelt wird,
wobei der erste Wert des ersten Überlagerungsparameters (a1) umgerechnet wird in den entsprechenden ersten und zweiten alternativen Parameter (ap1, ap2), und hieraus der begrenzte zweite alternative Parameter (ap2') ermittelt wird,
wobei anhand des ersten alternativen Parameters (ap1) und des begrenzten zweiten alternativen Parameters (ap2') ein zweiter Wert des ersten Überlagerungsparameters (a1) ermittelt wird, und
wobei der zweite Wert des ersten Überlagerungsparameters (a1) für einen zweiten Adaptionsschritt verwendet wird.

15. Verfahren nach einem der vorhergehenden Ansprüche,
wobei der erste Überlagerungsparameter (a1) mittels eines Least-Mean-Squares-Algorithmus und/oder mittels eines Gradientenverfahrens ermittelt wird.

16. Verfahren nach einem der vorhergehenden Ansprüche,
wobei das Ausgangssignal (out) zusätzlich zur Überlagerung des ersten und des zweiten Eingangssignales (E1, E2) anhand eines Korrekturfilters (c_{cor}) für den Frequenzgang erzeugt wird, wobei das Korrekturfilter (c_{cor}) für den Frequenzgang derart gewählt wird, dass für die Frontalrichtung (6) der Frequenzgang flach ist.

17. Hörinstrument (1), umfassend
- einen ersten Eingangswandler (M1) zur Erzeugung eines ersten Eingangssignals (E1) aus einem Schallsignal (4) der Umgebung,
- einen zweiten Eingangswandler (M2) zur Erzeugung eines zweiten Eingangssignals (E2) aus dem Schallsignal (4) der Umgebung, und
- eine Steuereinheit (5),
wobei das Hörinstrument (1) dazu eingerichtet ist, das Verfahren nach einem der vorhergehenden Ansprüche durchzuführen.

## Claims

1. Method for directional signal processing for a hearing instrument (1),
- wherein a first input signal (E1) is generated by a first input transducer (M1) of the hearing instrument (1) from a sound signal (4) of the surroundings,
- wherein a second input signal (E2) is generated by a second input transducer (M2) of the hearing instrument (1) from the sound signal (4) of the surroundings,
- wherein a first front intermediate signal (21v) and a first rear intermediate signal (Z1h) are each formed on the basis of the first input signal (E1) and the second input signal (E2),
- wherein, in particular by frequency band, a first superposition (U1) of the first front intermediate signal (21v) and the first rear intermediate signal (Z1h) is formed by means of a complex-value first superposition parameter (a1), and is adapted on the basis of the first superposition parameter (a1),
- wherein a complex value (a1.0) of the first superposition parameter (a1) resulting from the adaptation of the first superposition (U1) is converted into a corresponding pair of real-value alternative parameters, consisting of a first alternative parameter (ap1) and a second alternative parameter (ap2), wherein at least the second alternative parameter (ap2) has an at least semicircular monotonous relationship to an angle (θ) of minimal sensitivity of the first superposition (U1),
- wherein the angle (θ) of minimal sensitivity is modified via a corresponding modification of the second alternative parameter (ap2), and a modified second alternative parameter is formed here, and
- wherein an output signal (out) is generated on the basis of the first alternative parameter (ap1) and the modified second alternative parameter and on the basis of a superposition (U1, U2) of the first input signal (E1) and the second input signal (E2).

2. Method according to Claim 1,
wherein the angle (θ) of minimal sensitivity is limited as a modification to a specified angle range (Δθ) via a corresponding delimitation of the second alternative parameter (ap2), and a limited second alternative parameter (ap2') is formed here as the modified second alternative parameter, and
- wherein an output signal (out) is generated on the basis of the first alternative parameter (ap1) and the limited second alternative parameter (ap2') and on the basis of a superposition (U1, U2) of the first input signal (E1) and the second input signal (E2).

3. Method according to Claim 1 or Claim 2,
wherein a minimal sensitivity at the corresponding angle (θ) is modified on the basis of a modification, in particular a delimitation, of the first alternative parameter (ap1).

4. Method according to any one of the preceding claims, wherein a coefficient vector **(w)** of the coefficients (w1, w2) of the first input signal (E1) and the second input signal (E2) is formed in the first superposition (U1),
wherein the first alternative parameter (ap1) is formed on the basis of a quotient (r) of the absolute values of the two coefficients (w1, w2), and
wherein the second alternative parameter (ap2) is formed on the basis of a relative phase (φ) of the two coefficients (w1, w2) in relation to one another.

5. Method according to Claim 4 in conjunction with Claim 2,
wherein an adapted first superposition parameter (a1') is formed on the basis of the first alternative parameter (ap1) and the limited second alternative parameter (ap2'), and
wherein the superposition for generating the output signal (out) is formed by the first superposition (U1) on the basis of the adapted first superposition parameter (a1').

6. Method according to any one of Claims 1 to 4,
- wherein the value of the first superposition parameter (a1) is converted into a corresponding real-value second superposition parameter (a2) and an associated value of a real-value amplification factor (m), wherein the real-value amplification factor (m) is assigned to a corresponding amplification of the second input signal (E2) in the formation of the first front or rear intermediate signal (Z1v, Z1h),
- wherein the second superposition parameter (a2) is adapted in such a way that for a second superposition (U2), which is formed on the basis of the second superposition parameter (a2) from the first front intermediate signal (21v) and the first rear intermediate signal (Z1h) with amplification of the second input signal (E2) by the amplification factor (m), the angle (θ) of minimal sensitivity is limited to the specified angle range (Δθ) and an adapted second superposition parameter (a2') is generated in this way, and
- wherein the output signal (out) is generated on the basis of the adapted second superposition parameter (a2') and the amplification factor (m) and on the basis of a superposition (U1, U2) of the first input signal (E1) and the second input signal (E2).

7. Method according to Claim 6,
wherein the second superposition parameter (a2) is used as the second alternative parameter (ap2) and the amplification factor (m) is used as the first alternative parameter (ap1).

8. Method according to Claim 6 in conjunction with Claim 4,
wherein the first alternative parameter (ap1) is formed on the basis of the quotient (r) of the absolute values of the two coefficients (w1, w2) of the first input signal (E1) and the second input signal (E2) in the first superposition (U1),
wherein the second alternative parameter (ap2) is formed on the basis of the relative phase (φ) of the two coefficients (w1, w2) in relation to one another, and
wherein the adaptation of the second superposition parameter (a2) takes place on the basis of the first alternative parameter (ap1) and the limited second alternative parameter (ap2'), and the adapted second superposition parameter (a2') is thus formed.

9. Method according to any one of Claims 6 to 8,
wherein the output signal (out) is generated on the basis of the first superposition (U1), wherein for this purpose the value (a1.0) of the adapted first superposition parameter (a1) is ascertained on the basis of the adapted second superposition parameter (a2') and on the basis of amplification factor (m).

10. Method according to Claim 8,
- wherein on the basis of the first input signal (E1) and the second input signal (E2) scaled by means of the real-value amplification factor (m), a second front intermediate signal (Z2v) and a second rear intermediate signal (Z2h) are each formed, and
wherein the output signal (out) is generated on the basis of the second superposition (U2) using the adapted second superposition parameter (a2').

11. Method according to any one of the preceding claims,
- wherein the first rear intermediate signal (Z1h) has a relative attenuation in a frontal direction (6), which is defined in particular on the basis of a direction from the second input transducer (M2) to the first input transducer (M1), and
- wherein the first front intermediate signal (21v) has a relative attenuation in a direction opposite to the frontal direction (6).

12. Method according to Claim 11,
wherein the first front intermediate signal (21v) and the first rear intermediate signal (Z1h) are each generated on the basis of a time-delayed superposition of the two input signals (E1, E2), and wherein the second input signal (E2) is delayed for the first front intermediate signal (21v) and the first input signal (E1) is delayed for the first rear intermediate signal (Z1h) here.

13. Method according to Claim 12,
wherein a delay is implemented by means of an allpass filter at least in one frequency band.

14. Method according to any one of the preceding claims, wherein, in a first adaptation step, a first value of the complex first superposition parameter (a1) is ascertained,
wherein the first value of the first superposition parameter (a1) is converted into the corresponding first and second alternative parameters (ap1, ap2), and the limited second alternative parameter (ap2') is ascertained therefrom,
wherein a second value of the first superposition parameter (a1) is ascertained on the basis of the first alternative parameter (ap1) and the limited second alternative parameter (ap2'), and
wherein the second value of the first superposition parameter (a1) is used for a second adaptation step.

15. Method according to any one of the preceding claims, wherein the first superposition parameter (a1) is ascertained by means of a least mean squares algorithm and/or by means of a gradient method.

16. Method according to any one of the preceding claims, wherein the output signal (out) is generated on the basis of a correction filter (c_{cor}) for the frequency response in addition to the superposition of the first and the second input signal (E1, E2), wherein the correction filter (c_{cor}) for the frequency response is selected such that the frequency response is flat for the frontal direction (6).

17. Hearing instrument (1), comprising
- a first input transducer (M1) for generating a first input signal (E1) from a sound signal (4) of the surroundings,
- a second input transducer (M2) for generating a second input signal (E2) from the sound signal (4) of the surroundings, and
- a control unit (5),
wherein the hearing instrument (1) is configured to carry out the method according to any one of the preceding claims.

## Revendications

1. Procédé de traitement directionnel de signaux pour un appareil auditif (1),
- un premier signal d'entrée (F1) étant généré à partir d'un signal sonore (4) de l'environnement par un premier transducteur d'entrée (M1) de l'appareil auditif (1),
- un deuxième signal d'entrée (E2) étant généré à partir du signal sonore (4) de l'environnement par un deuxième transducteur d'entrée (M2) de l'appareil auditif (1),
- un premier signal intermédiaire avant (21v) et un premier signal intermédiaire arrière (Z1h) étant formés respectivement à l'aide du premier signal d'entrée (E1) et du deuxième signal d'entrée (E2),
- une première superposition (U1) du premier signal intermédiaire avant (21v) et du premier signal intermédiaire arrière (Z1h) étant formée, en particulier par bande de fréquence, au moyen d'un premier paramètre de superposition à valeur complexe (a1) et étant adaptée à l'aide du premier paramètre de superposition (a1),
- une valeur complexe (a1.0) du premier paramètre de superposition (a1) résultant de l'adaptation de la première superposition (U1) étant convertie en une paire correspondante de paramètres alternatifs à valeur réelle, constituée d'un premier paramètre alternatif (ap1) et d'un second paramètre alternatif (ap2), au moins le second paramètre alternatif (ap2)présentant une relation monotone au moins semi-circulaire avec un angle (θ) de sensibilité minimale de la première superposition (U1),
- l'angle (θ) de sensibilité minimale étant modifié par une modification correspondante du second paramètre alternatif (ap2), et un second paramètre alternatif modifié étant formé, et
- un signal de sortie (out) étant généré à l'aide du premier paramètre alternatif (ap1) et du second paramètre alternatif modifié ainsi qu'à l'aide d'une superposition (U1, U2) du premier signal d'entrée (E1) et du deuxième signal d'entrée (E2).

2. Procédé selon la revendication 1, l'angle (θ) de sensibilité minimale étant limité en tant que modification à une plage angulaire (Δθ) prédéfinie par une limitation correspondante du second paramètre alternatif (ap2) et un second paramètre alternatif limité (ap2') étant formé en tant que second paramètre alternatif modifié, et
- un signal de sortie (out) étant généré à l'aide du premier paramètre alternatif (ap1) et du second paramètre alternatif limité (ap2') ainsi qu'à l'aide d'une superposition (U1, U2) du premier signal d'entrée (E1) et du deuxième signal d'entrée (E2).

3. Procédé selon la revendication 1 ou la revendication 2,
une sensibilité minimale pour l'angle correspondant (θ) étant modifiée à l'aide d'une modification, en particulier d'une limitation, du premier paramètre alternatif (ap1).

4. Procédé selon l'une des revendications précédentes, un vecteur de coefficient (w) des coefficients (w1, w2) du premier signal d'entrée (E1) et du deuxième signal d'entrée (E2) étant formé dans la première superposition (U1),
le premier paramètre alternatif (ap1) étant formé à l'aide d'un quotient (r) des grandeurs des deux coefficients (w1, w2), et le second paramètre alternatif (ap2) étant formé à l'aide d'une phase relative (φ) des deux coefficients (w1, w2) l'un par rapport à l'autre.

5. Procédé selon la revendication 4 en lien avec la revendication 2,
un premier paramètre de superposition adapté (a1') étant formé à l'aide du premier paramètre alternatif (ap1) et du second paramètre alternatif limité (ap2'), et
la superposition pour générer le signal de sortie (out) étant formée par la première superposition (U1) à l'aide du premier paramètre de superposition adapté (a1').

6. Procédé selon l'une des revendications 1 à 4,
- la valeur du premier paramètre de superposition (a1) étant convertie en un deuxième paramètre de superposition de valeur réelle (a2) correspondant et en une valeur associée d'un facteur d'amplification de valeur réelle (m), le facteur d'amplification de valeur réelle (m) étant associé à une amplification correspondante du deuxième signal d'entrée (E2) lors de la formation du premier signal intermédiaire avant ou arrière (Z1v, Z1h),
- le deuxième paramètre de superposition (a2) étant adapté de telle manière que pour une deuxième superposition (U2), qui est formée à l'aide du deuxième paramètre de superposition (a2) à partir du premier signal intermédiaire avant (21v) et du premier signal intermédiaire arrière (Z1h) avec amplification du deuxième signal d'entrée (E2) avec le facteur d'amplification (m), l'angle (θ) de sensibilité minimale est limité à la plage angulaire (Δθ) prédéfinie, et un deuxième paramètre de superposition adapté (a2') est ainsi généré, et
- le signal de sortie (out) étant généré à l'aide du deuxième paramètre de superposition adapté (a2') et du facteur d'amplification (m) ainsi qu'à l'aide d'une superposition (U1, U2) du premier signal d'entrée (E1) et du deuxième signal d'entrée (E2).

7. Procédé selon la revendication 6,
le deuxième paramètre de superposition (a2) étant utilisé comme second paramètre alternatif (ap2) et le facteur d'amplification (m) étant utilisé comme premier paramètre alternatif (ap1).

8. Procédé selon la revendication 6 en lien avec la revendication 4,
le premier paramètre alternatif (ap1) étant formé à l'aide du quotient (r) des grandeurs des deux coefficients (w1, w2) du premier signal d'entrée (E1) et du deuxième signal d'entrée (E2) dans la première superposition (U1),
le second paramètre alternatif (ap2) étant formé à l'aide de la phase relative (φ) des deux coefficients (w1, w2) l'un par rapport à l'autre, et
l'adaptation du deuxième paramètre de superposition (a2) étant effectuée à l'aide du premier paramètre alternatif (ap1) et du second paramètre alternatif limité (ap2'), et le deuxième paramètre de superposition adapté (a2') étant ainsi formé.

9. Procédé selon l'une des revendications 6 à 8,
le signal de sortie (out) étant généré à l'aide de la première superposition (U1), la valeur (a1.0) du premier paramètre de superposition adapté (a1) étant déterminée à cet effet à l'aide du deuxième paramètre de superposition adapté (a2') et à l'aide du facteur d'amplification (m).

10. Procédé selon la revendication 8,
- un deuxième signal intermédiaire avant (Z2v) et un deuxième signal intermédiaire arrière (Z2h) étant formés respectivement à l'aide du premier signal d'entrée (E1) et du deuxième signal d'entrée (E2) mis à l'échelle au moyen du facteur d'amplification de valeur réelle (m), et
le signal de sortie (out) étant généré à l'aide de la deuxième superposition (U2) en utilisant le deuxième paramètre de superposition adapté (a2').

11. Procédé selon l'une des revendications précédentes,
- le premier signal intermédiaire arrière (Z1h) présentant un affaiblissement relatif dans une direction frontale (6), qui est définie en particulier à l'aide d'une direction allant du deuxième transducteur d'entrée (M2) au premier transducteur d'entrée (M1), et
- le premier signal intermédiaire avant (Z1v) présentant un affaiblissement relatif dans une direction opposée à la direction frontale (6).

12. Procédé selon la revendication 11,
le premier signal intermédiaire avant (21v) et le premier signal intermédiaire arrière (Z1h) étant générés chacun à l'aide d'une superposition temporisée des deux signaux d'entrée (E1, E2), et
le deuxième signal d'entrée (E2) étant retardé pour le premier signal intermédiaire avant (21v) et le premier signal d'entrée (E1) étant retardé pour le premier signal intermédiaire arrière (Z1h).

13. Procédé selon la revendication 12,
un retard étant mis en œuvre au moins dans une bande de fréquence au moyen d'un filtre passe-tout.

14. Procédé selon l'une des revendications précédentes, une première valeur du premier paramètre de superposition complexe (a1) étant déterminée dans une première étape d'adaptation,
la première valeur du premier paramètre de superposition (a1) étant convertie en le premier et le second paramètre alternatif (ap1, ap2) correspondant, et le second paramètre alternatif limité (ap2') étant déterminé sur cette base,
une deuxième valeur du premier paramètre de superposition (a1) étant déterminée à l'aide du premier paramètre alternatif (ap1) et du second paramètre alternatif limité (ap2'), et
la deuxième valeur du premier paramètre de superposition (a1) étant utilisée pour une deuxième étape d'adaptation.

15. Procédé selon l'une des revendications précédentes, le premier paramètre de superposition (a1) étant déterminé au moyen d'un algorithme des moindres carrés moyens et/ou au moyen d'un procédé de gradient.

16. Procédé selon l'une des revendications précédentes, le signal de sortie (out) étant généré en plus de la superposition du premier et du deuxième signal d'entrée (E1, E2) à l'aide d'un filtre de correction (c_{COR}) pour la réponse en fréquence, le filtre de correction (c_{cor}) pour la réponse en fréquence étant choisi de telle manière que la réponse en fréquence est plate pour la direction frontale (6).

17. Appareil auditif (1) comprenant
- un premier transducteur d'entrée (M1) pour générer un premier signal d'entrée (F1) à partir d'un signal sonore (4) de l'environnement,
- un deuxième transducteur d'entrée (M2) pour générer un deuxième signal d'entrée (E2) à partir du signal sonore (4) de l'environnement, et
- une unité de commande (5),
l'appareil auditif (1) étant mis au point pour mettre en œuvre le procédé selon l'une des revendications précédentes.
